# EUROPÄISCHE PATENTSCHRIFT

(11) **EP 2 698 874 B1**
(45) Veröffentlichungstag und Bekanntmachung des Hinweises auf die Patenterteilung: **20.06.2018**
(21) Anmeldenummer: 13179108.9
(22) Anmeldetag: 02.08.2013
(51) Int. Cl.: H01R 4/48, H01R 25/16, H01R 43/02, H01R 4/02

(54) **Kontaktsystem mit einem Einpresskontakt**
Contact system with a press-fit contact
Système de contact comportant un contact d'insertion

(30) Priorität: 16.08.2012 DE 102012214549
(43) Veröffentlichungstag der Anmeldung: 19.02.2014
(73) Patentinhaber: Robert Bosch GmbH, 70442 Stuttgart (DE)
(72) Erfinder: Huehner, Stefan, 72127 Kusterdingen (DE); Dillmann, Adolf, 72525 Muensingen (DE)

(56) Entgegenhaltungen:
- EP-A2- 0 735 628
- EP-A2- 2 456 011

## Beschreibung

### Stand der Technik

Die Erfindung betrifft ein Kontaktsystem, umfassend wenigstens einen Gegenkontakt, insbesondere eine elektrisch leitfähige Kontaktschiene, und wenigstens einen elektrisch leitfähigen Kontaktstift. Der Kontaktstift ist ausgebildet, in einem Durchbruch des Gegenkontakts senkrecht zu einer flachen Erstreckung des Gegenkontakts eingepresst zu werden, und den Gegenkontakt im Bereich des Durchbruchs, insbesondere unter Erzeugung einer gasdichten Verbindung, elektrisch zu kontaktieren.
Bei Kontaktsystemen, bei denen zwei elektrisch leitfähige Fügepartner mittels Pressen zusammengefügt werden, besteht das Problem, dass viele dieser Verbindungen durch Vibrationen, oder andere Bewegungseinflüsse wenigstens teilweise gelöst werden können, und so eine Qualität der elektrischen Verbindung beeinträchtigt werden kann.

EP2456011A2 offenbart ein elektrisches Klemmenbauelement umfassend eine Stromschiene und mindestens eine Klemmfeder. EP0735628A2 offenbart eine Sttromschiene mit einem Anschlussstift.

### Offenbarung der Erfindung

Erfindungsgemäß weist die Kontaktschiene im Bereich des Durchbruchs einen mit wenigstens einer Querkomponente zur flachen Erstreckung des Gegenkontakts, insbesondere der Kontaktschiene, abgewinkelten Abschnitt auf. Der abgewinkelte Abschnitt ist ausgebildet, ein mechanisches Nachlassen einer Presskraft des Gegenkontakts auf wenigstens einen Längsabschnitt des Kontaktstiftes im Bereich des Durchbruchs zu reduzieren, oder zu verhindern.

Es wurde nämlich erkannt, dass durch einen solchen abgewinkelten Abschnitt ein Nachgeben eines Materials des Gegenkontakts im Bereich des Durchbruchs verhindert werden kann.

Der Gegenkontakt ist bevorzugt durch ein Blech, insbesondere Metallblech gebildet. Der Durchbruch ist bevorzugt in dem Metallblech ausgebildet. Bevorzugt ist der Gegenkontakt durch eine Kontaktschiene gebildet, welche wenigstens einen Durchbruch zum Verbinden mit einem Kontaktstift aufweist. Bevorzugt sind an die Kontaktschiene wenigstens eine Lasche, insbesondere Blechlasche angeformt, wobei der Durchbruch in der Lasche ausgebildet ist.

Das Metallblech ist bevorzugt ein Kupferblech oder Aluminiumblech. Das Kupferblech ist bevorzugt aus einem Kupfer mit einer Zugfestigkeit von wenigstens 360 Megapascal gebildet. Der Gegenkontakt ist bevorzugt durch ein Kupferblech mit einer Zugfestigkeit von 240 bis 300 Megapascal gebildet. Das Kupferblech ist bevorzugt durch elektrolytisch erzeugtes Reinkupfer mit einem Kupferanteil von mehr als 99,95 Prozent gebildet. Als weiteren Bestandteil kann das Kupferblech bis zu 0,003 Prozent Phosphor aufweisen.

Bevorzugt ist das Material des Kontaktstiftes härter ausgebildet als das Material des Gegenkontaktes. Dadurch kann das Material des Gegenkontaktes durch den Kontaktstift im Bereich des Durchbruchs plastisch verformt werden und eine Kaltschweißverbindung erzeugt werden.

Durch das so bewirkte Verhindern oder Reduzieren des Nachgebens des Kontaktschienenmaterials kann vorteilhaft ein Ausbauchen, insbesondere ein Erweitern des Durchbruchdurchmessers durch das Nachgeben des Materials verhindert werden, wobei das Ausbauchen einen Verlust des elektrischen Kontaktes zwischen dem Kontaktstift und der Kontaktschiene im Bereich des Durchbruchs zur Folge hat. Erfindungsgemäss ist der abgewinkelte Abschnitt durch wenigstens einen Teil einer Rinne in der Kontaktschiene gebildet. Die Rinne ist U-förmig ausgebildet, wobei ein U-Schenkel der Rinne den abgewinkelten Abschnitt bildet. Die Rinne kann beispielsweise mittels eines Stanzwerkzeuges, oder durch Fräsen in der Kontaktschiene gebildet sein.
Es wurde nämlich erkannt, dass durch das Ausbilden der Rinne im Vergleich zu einem bloßen Abwinkeln die Länge von einem Ende des Durchbruchs bis zu einem Kontaktschienenrand bereits bei einem Zweifachen einer Materialdicke der Kontaktschiene im Bereich des Durchbruchs ausreichend ist, wohingegen im Falle einer Abwinklung, bedingt durch das Umfalzen und Erzeugen des Winkels, wenigstens das Dreifache einer Materialdicke der Kontaktschiene vom Rand des Durchbruchs als Abstand bis zum Beginn des abgewinkelten Bereiches eingehalten werden muss, damit der Durchbruch, insbesondere die Kontaktschiene im Bereich des Durchbruchs, nicht nachteilig deformiert wird.

In einer bevorzugten Ausführungsform des Kontaktsystems ist der Durchbruch im Bereich einer an die Kontaktschiene angeformten Lasche ausgebildet. Weiter bevorzugt weist die Kontaktschiene wenigstens zwei, entlang einer Kontaktschienenlängserstreckung zueinander beabstandete Laschen auf, welche sich jeweils quer zur Längserstreckung der Kontaktschiene abweisend erstrecken. Mittels der Laschen können vorteilhaft - bevorzugt zueinander elektrisch parallel geschaltete - Kontaktierungen der Kontaktschiene zu Kontaktstiften hin gebildet sein. Die Kontaktstifte sind bevorzugt elektrisch miteinander verbunden.

In einer bevorzugten Ausführungsform erstreckt sich der abgewinkelte Abschnitt parallel zu einer Kante des Durchbruchs. So kann vorteilhaft die Kante des Durchbruchs durch den abgewinkelten Abschnitt gestärkt sein, insbesondere gegen ein Ausbauchen gestärkt sein.

In einer bevorzugten Ausführungsform des Kontaktsystems sind der Querschnitt des Stiftes und der Durchbruch jeweils rechteckförmig ausgebildet. Weiter bevorzugt weist der Kontaktstift Aussparungen auf, sodass bei dem Kontaktstift im Bereich eines Endabschnittes, welcher zum Pressverbinden mit dem Durchbruch ausgebildet ist, Gabelzinken ausgebildet sind.

Der Kontaktstift weist bevorzugt an dem zuvor beschriebenen Endabschnitt wenigstens zwei Gabelzinken auf, bevorzugt wenigstens drei, oder wenigstens vier Gabelzinken. Dadurch kann vorteilhaft eine große Presskraft beim Einpressen des Kontaktstiftes in die Aussparung erzeugt werden.

Durch die gabelförmige Ausbildung des Endabschnitts des Kontaktstiftes können beim Einpressen vorteilhaft für jede Gabelzinke vier Ecken des Kontaktstiftes in die Kontaktschiene einpressen. So ist vorteilhaft ein zusätzlicher Formschluss erzeugt, welcher ein Lösen der mechanischen, und so auch der elektrischen Verbindung zwischen dem Kontaktstift und der Kontaktschiene erschwert.

Der Kontaktstift kann im Bereich des zum Kontaktieren der Kontaktschiene ausgebildeten Endabschnitts anstelle der Aussparungen, welche die zuvor erwähnten Zinken ausbilden, Vertiefungen aufweisen, sodass die zuvor erwähnten Ecken im Bereich des Endabschnitts ausgebildet sind.

In einer bevorzugten Ausführungsform des Kontaktsystems ist ein elektrischer Kontakt zwischen dem Kontaktstift und dem Durchbruch an einander gegenüberliegenden Innenseiten des Durchbruchs ausgebildet. So kann vorteilhaft eine große Kontaktfläche zum Erzeugen des elektrischen Kontakts gebildet sein.

Weiter bevorzugt ist der Durchbruch in seiner Längserstreckung länger ausgebildet, als eine Längserstreckung des Querschnitts des Kontaktstifts. So kann vorteilhaft ein Toleranzausgleich in der Längserstreckung des Durchbruchs gebildet sein, sodass im Falle eines versetzten Einsteckens des Kontaktstiftes in der Längserstreckung des Durchbruchs der Kontaktstift und/oder die Kontaktschiene, insbesondere die zuvor erwähnte Lasche, in welcher der Durchbruch ausgebildet ist, nicht verbogen werden kann.
In einer bevorzugten Ausführungsform ist durch die Pressverbindung eine stoffschlüssige Kaltschweißverbindung erzeugt. Bevorzugt weist der Kontaktstift im Bereich des zum Verbinden mit der Kontaktschiene ausgebildeten Endabschnitts eine größere Querabmessung im Querschnitt auf, als der Durchbruch in seiner Querabmessung. So kann der Kontaktstift die Kontaktschiene im Bereich des Durchbruchs plastisch eindrückend verformen. Die Rinne, oder der abgewinkelte Abschnitt bewirken dabei vorteilhaft eine Versteifung der Kontaktschiene im Bereich der längsgestreckten Durchbruchkante, sodass ein Ausbauchen der Kontaktschiene im Bereich des Durchbruchs verhindert werden kann.
In einer bevorzugten Ausführungsform des Kontaktsystems ist der Durchbruch längsgestreckt ausgebildet, und im Bereich von zwei einander gegenüberliegenden Seiten der Längserstreckung ist jeweils ein abgewinkelter Bereich ausgebildet. Weiter bevorzugt ist an den zwei einander gegenüberliegenden Seiten der Längserstreckung des Durchbruchs jeweils eine Rinne ausgebildet. So kann vorteilhaft ein Ausbauchen der sich längs erstreckenden Kanten des Durchbruchs verhindert werden. In einer bevorzugten Ausführungsform umfasst ein elektrischer Energiespeicher ein Kontaktsystem der vorbeschriebenen Art. Der Energiespeicher umfasst wenigstens einen Kondensator, insbesondere Wickelkondensator oder wenigstens einen Akkumulator. Ein elektrischer Anschluss des Energiespeichers ist mit einer Anschlussschiene, insbesondere Anschlussblech elektrisch verbunden und an die Anschlussschiene sind wenigstens ein, bevorzugt wenigstens zwei Kontaktstifte der vorbeschriebenen Art angeformt. Die Kontaktschiene weist für jeden Kontaktstift einen Durchbruch auf, wobei die Kontaktstifte jeweils in dem Durchbruch mit der Kontaktschiene pressverbunden sind.

Die Erfindung wird nun im Folgenden anhand von Figuren und weiteren Ausführungsbeispielen erläutert. Weitere vorteilhafte Ausführungsformen ergeben sich aus den Merkmalen der abhängigen Ansprüche und den in den Figuren beschriebenen Merkmalen.
Figur 1 zeigt ein Ausführungsbeispiel für ein Kontaktsystem mit einem Gegenkontakt, welcher als eine an eine Kontaktschiene angeformte Lasche ausgebildet ist;
Figur 2 zeigt das in Figur 1 dargestellte Kontaktsystem in einer Aufsicht, in der eine plastische Verformung der Kontaktschiene im Bereich des Durchbruchs, bewirkt beim Einpressen des Kontaktstiftes in den Durchbruch dargestellt ist;
Figur 3 zeigt eine Variante einer Lasche als Gegenkontakt, bei der ein Durchbruch durch zwei den Durchbruch flankierende Rinnen vor einem Ausbauchen geschützt ist;
Figur 4 zeigt eine Kontaktschiene mit drei angeformten Laschen, in denen jeweils ein Durchbruch ausgebildet ist, und eine Anschlussschiene mit angeformten Kontaktstiften, welche Bestandteil eines elektrischen Energiespeichers sein kann.

Figur 1 zeigt ein Ausführungsbeispiel für ein Kontaktsystem 1. Das Kontaktsystem 1 weist eine Kontaktschiene 3 auf, welche sich flach erstreckt und in diesem Ausführungsbeispiel durch ein Metallblech, insbesondere Kupferblech gebildet ist. Die Kontaktschiene 3 weist eine an die Kontaktschiene 3 angeformte Lasche 5 auf, wobei im Bereich einer Anformung der Lasche 5 an die Kontaktschiene 3 zwei Aussparungen 18 und 21 ausgebildet sind, durch die eine Querabmessung der Lasche 5 im Bereich der Anbindung an die Kontaktschiene 3 verjüngt ist. Dadurch kann die Lasche 5 entlang einer Schwenkachse 33 federn.

Das Kontaktsystem 1 umfasst auch einen Kontaktstift 10. Der Kontaktstift 10 weist in diesem Ausführungsbeispiel zwei quer zu seiner Längserstreckung abweisende Einpressschultern 24 und 26 auf. Der Kontaktstift 10 weist einen Endabschnitt 23 auf, welcher einen Längsabschnitt des Kontaktstiftes 10 bildet und zum Einpressen in einen Durchbruch 7 der Kontaktschiene 3, insbesondere in der Lasche 5, ausgebildet ist. Der Kontaktstift 10 weist dazu im Bereich des Endabschnitts drei Gabelzinken, nämlich die Gabelzinke 12, die Gabelzinke 14 und die Gabelzinke 16 auf. Die Gabelzinken 12 und 14 sind durch eine Aussparung 13 voneinander getrennt.

Die Gabelzinken 14 und 16 sind jeweils durch eine Aussparung 15 voneinander getrennt. Der Kontaktstift 10 ist ausgebildet, quer zu einer flachen Erstreckung der Kontaktschiene 3, und auch zu einer flachen Erstreckung der Lasche 5, in den Durchbruch 7 eingepresst zu werden, und die Lasche 5 im Bereich des Durchbruchs so elektrisch zu kontaktieren. Der Durchbruch 7 ist in diesem Ausführungsbeispiel längsgestreckt ausgebildet. Dargestellt ist eine Längsachse 20 der Längserstreckung des Durchbruchs 7. Der Durchbruch 7 weist eine Kante 50 auf, wobei die Kante 50 entlang der Längserstreckung des Durchbruchs 7 ausgebildet ist. Die Kante 50 bildet einen Teil eines Randes des Durchbruchs 7 in der Lasche 5. Die Lasche 5 weist auch eine - beispielsweise durch Einprägen erzeugte - Rinne 9 auf.

Die Rinne 9 ist in diesem Ausführungsbeispiel U-förmig ausgebildet, wobei ein U-Schenkel der Rinne 9 einen abgewinkelten Abschnitt 8 bildet, welcher sich mit einer Querkomponente zu einer flachen Erstreckung der Lasche 5 erstreckt. Die Rinne 9 weist eine Breitenabmessung 32 auf, wobei die Rinne 9, insbesondere mit ihrer Längserstreckung, mit einem Abstand 38 zu dem Durchbruch 7, insbesondere der Kante 50, beabstandet verläuft.

Wenn der Kontaktstift 10 mit dem Endabschnitt 23 in den Durchbruch 7 eingepresst worden ist, so ist zwischen den Gabelzinken 12, 14 und 16 und der Wand des Durchbruchs 7 eine Kaltschweißverbindung erzeugt. Dies ist im Detail in Figur 2 in einer Aufsicht näher dargestellt. Das mittels der Aussparungen 18 und 21 gebildete Schwenkgelenk kann die elektrische Verbindung zwischen dem Kontaktstift 10 und der Lasche 5 mechanisch federnd entlasten.
Der Kontaktstift weist zwei Aussparungen 17 und 19 auf, so dass der zum Einführen in den Durchbruch 7 ausgebildete Endabschnitt 23 um eine Schwenkachse 22 federnd schwenken kann und die elektrische Kontaktierung im Bereich des Durchbruchs 7 so vor mechanischen Belastungen geschützt ist.

Figur 2 zeigt die in Figur 1 bereits dargestellten Gabelzinken 12, 14 und 16 des Kontaktstiftes 10, welche in den Durchbruch 7 der Lasche 5 eingepresst worden sind. Der Durchbruch 7, welcher rechteckig ausgebildet ist, weist eine Querabmessung 28 auf, welche quer zur Längserstreckung 20 des Durchbruchs verläuft. Der Kontaktstift 10, insbesondere die Gabelzinken 12, 14 und 16 im Bereich des in Figur 1 dargestellten Endabschnitts 23, weisen eine Querabmessung 30 auf, welche größer ist als die Querabmessung 28 des Durchbruchs. Dadurch wird die Kante 50 des Durchbruchs 7 im Bereich des Einpressens des Kontaktstifts 10 in die Lasche 5 plastisch verformt. Die Gabelzinken 12, 14 und 16 erzeugen jeweils im Bereich des Durchbruchs 7, insbesondere an der Durchbruchwand des Durchbruchs 7 eine Kaltschweißverbindung. Die Gabelzinken 12, 14 und 16 sind so mit der Lasche 5 der Kontaktschiene 3 stoffschlüssig verbunden.

Eine Längsabmessung 27 des Durchbruchs 7 ist in diesem Ausführungsbeispiel größer als eine Breitenabmessung 29 des Kontaktstiftes 10 im Bereich des Endabschnitts 23. So kann vorteilhaft ein Toleranzausgleich gebildet sein, sodass weder der Kontaktstift 10, noch die Lasche 5 bei einem entlang der Längsachse 20 versetzten Einführen des Endabschnitts 23 in den Durchbruch 7 verbogen werden können.

Mittels der Ausbildung des Endabschnitts 23 als Gabelzinken sind mit jeder Aussparung der in Figur 1 dargestellten Aussparungen 13, beziehungsweise 15 vier zusätzliche Ecken gebildet, welche den Kontaktstift 10 in dem Durchbruch 7 formschlüssig sichern können.

Figur 3 zeigt eine Variante für eine Lasche 6, welche zusätzlich oder anstelle der Lasche 5 an die Kontaktschiene 3 in Figur 1 angeformt sein kann. Die Lasche 6 weist einen Durchbruch 40 auf, wobei eine Längserstreckung des Durchbruchs 40 entlang einer Längsachse 27 verläuft. Die Lasche 6 weist zwei zur Längserstreckung des Durchbruchs 40, insbesondere der Längsachse 27 parallel verlaufende Rinnen 34 und 36 auf. Die Rinnen 34 und 36 schließen den Durchbruch 40 zwischen einander ein. Die Rinnen 34 und 36 sind beispielsweise durch Einprägen, insbesondere einer Prägekante, in die Lasche 6 erzeugt. Die Lasche 6 ist in diesem Ausführungsbeispiel durch ein Blech, insbesondere ein Metallblech gebildet. Das Metallblech ist beispielsweise durch ein Kupferblech, ein Aluminiumblech, oder ein Stahlblech gebildet. Der Durchbruch 40 ist rechteckförmig ausgebildet, wobei zwei einander gegenüberliegende, entlang der Längserstreckung verlaufende Kanten 52 und 54 des Durchbruchs 40 vorteilhaft mittels der Rinnen 34, beziehungsweise 36 vor einem Ausbauchen während oder nach einem Einpressen des Kontaktstifts 10 in den Durchbruch 40 geschützt sind. Die Rinne 36 erstreckt sich von der Kante 54 parallel zur Kante 54 beabstandet. Die Rinne 34 erstreckt sich parallel beabstandet zur Kante 52.

Die Lasche 6 weist zwei Aussparungen 35 und 37 auf, welche sich entlang der Längsachse 27 vom Durchbruch 40 beabstandet, jeweils von einer Außenkante der Lasche 6 quer zur Längsachse 27 und somit quer zur Längserstreckung des Durchbruchs 40 nach innen erstrecken. Die Lasche 6 kann so im Bereich der Aussparungen 35 und 37 quer zur Längsachse 27 federnd schwenken.

Figur 4 zeigt ein Ausführungsbeispiel für eine Kontaktschiene 4, an die drei Laschen angeformt sind, welche jeweils wie die Lasche 5 in Figur 1 ausgebildet sind.

Dargestellt ist auch eine Anschlussschiene 60, an die drei jeweils zu einer Längserstreckung der Anschlussschiene 60 quer abweisende Kontaktstifte 62, 64 und 66 angeformt sind. Die Anschlussschiene 60 ist in diesem Ausführungsbeispiel als ein sich flach erstreckendes Blech ausgebildet.

Die Anschlussschiene kann beispielsweise einen elektrischen Anschluss für wenigstens einen, oder wenigstens zwei Energiespeicher bilden, welche mit einem elektrischen Anschluss mit der Anschlussschiene verbunden sind. Dargestellt sind die Energiespeicher 68, 69 und 70, beispielsweise Wickelkondensatoren.

Die elektrischen Anschlüsse der Energiespeicher 68, 69 und 70 sind beispielsweise durch eine Schoop-Schicht 71 eines Wickelkondensators gebildet. Die Anschlussschiene 60 ist beispielsweise mit der Schoop-Schicht der Energiespeicher 68, 69 und 70 punktverschweißt. Die Energiespeicher 68, 69 und 70 können für jeden elektrischen Anschluss, insbesondere einen positiven elektrischen Anschluss und einen negativen elektrischen Anschluss, eine Anschlussschiene wie die Anschlussschiene 60 aufweisen. Die Energiespeicher können so gemeinsam mit den zwei Anschlussschienen wie die Anschlussschiene 60 ein Steckmodul ausbilden, welches mit den an die Anschlussschienen angeformten Kontaktstiften wie die Kontaktstifte 62, 64 und 66 in eine Kontaktschiene, insbesondere in Durchbrüche der Kontaktschiene eingepresst werden kann. Die Kontaktstifte 62, 64 und 66 weisen in diesem Ausführungsbeispiel jeweils zwei Gabelzinken auf.

Figur 5 zeigt eine Lasche, insbesondere Blechlasche, die an eine Kontaktschiene 3 angeformt ist. Die Lasche 75 weist einen Durchbruch 7 auf. Ein Endabschnitt 80 der Lasche 75, der von dem Durchbruch 7 beabstandet ist, ist abgewinkelt. Eine Längserstreckung des Durchbruchs 7 und eine Längserstreckung des abgewinkelten Abschnitts verlaufen parallel zueinander.

## Patentansprüche

1. Kontaktsystem (1) umfassend wenigstens eine elektrisch leitfähige Kontaktschiene (3, 4) und wenigstens einen elektrisch leitfähigen Kontaktstift (10, 62, 64, 66), wobei der Kontaktstift (10, 62, 64, 66) ausgebildet ist, in einen Durchbruch (7, 40) der Kontaktschiene (3, 4) orthogonal zu einer flachen Erstreckung der Kontaktschiene (3, 4) eingepresst zu werden und die Kontaktschiene (3, 4) im Bereich des Durchbruchs (7, 40) elektrisch zu kontaktieren, wobei die Kontaktschiene (3, 4) im Bereich des Durchbruchs (7, 40) einen mit wenigstens einer Querkomponente zur flachen Erstreckung der Kontaktschiene (3, 4) abgewinkelten Abschnitt (8) aufweist, wobei der abgewinkelte Abschnitt (8, 80) ausgebildet ist, ein mechanisches Nachlassen einer Presskraft der Kontaktschiene (3, 4) auf einen Längsabschnitt (23) des Kontaktstiftes (10, 62, 64, 66) im Bereich des Durchbruchs (7, 40) zu reduzieren oder zu verhindern, **dadurch gekennzeichnet, dass** der abgewinkelte Abschnitt (8) wenigstens durch einen Teil einer Rinne (9) in der Kontaktschiene (3, 4) gebildet ist, und wobei die Rinne (9) U-förmig ausgebildet ist, wobei ein U-Schenkel der Rinne (9) den abgewinkelten Abschnitt (8) bildet.

2. Kontaktsystem (1) nach Anspruch 1, **dadurch gekennzeichnet, dass**
die Kontaktschiene durch ein Metallblech gebildet ist und die Rinne durch Einprägen oder Fräsen erzeugt ist.

3. Kontaktsystem (1) nach einem der vorhergehenden Ansprüche,
**dadurch gekennzeichnet, dass**
der Durchbruch im Bereich einer an die Kontaktschiene (3, 4) angeformten Lasche (5, 6, 75) ausgebildet ist.

4. Kontaktsystem (1) nach einem der vorhergehenden Ansprüche, **dadurch gekennzeichnet, dass**
der abgewinkelte Abschnitt (8, 80) sich parallel zu einer Kante des Durchbruchs erstreckt.

5. Kontaktsystem (1) nach einem der vorhergehenden Ansprüche, **dadurch gekennzeichnet, dass**
der Querschnitt des Kontaktstiftes (10, 62, 64, 66) und des Durchbruchs (7, 40) jeweils rechteckförmig ausgebildet sind, wobei der Kontaktstift Aussparungen (13, 15) aufweist, sodass bei dem Kontaktstift (10) im Bereich eines Endabschnittes (23), welcher zum Pressverbinden mit dem Durchbruch (7, 40) ausgebildet ist, Gabelzinken (12, 14, 16) ausgebildet sind.

6. Kontaktsystem nach Anspruch 5, **dadurch gekennzeichnet, dass**
der Kontaktstift (10, 62, 64, 66) an dem Endabschnitt (23) wenigstens drei Gabelzinken (12, 14, 16) aufweist.

7. Kontaktsystem (1) nach Anspruch 5 oder 6, **dadurch gekennzeichnet, dass** durch die gabelförmige Ausbildung des Endabschnitts des Kontaktstifts können beim Einpressen des Kontaktstiftes (10, 62, 64, 66) in den Durchbruch (7, 40) für jede Gabelzinke (12, 14, 16) vier Ecken des Kontaktstiftes (10) in die Kontaktschiene (3, 4) einpressen.

8. Kontaktsystem (1) nach einem der vorhergehenden Ansprüche 5 bis 7, **dadurch gekennzeichnet, dass**
ein elektrischer Kontakt zwischen dem Kontaktstift (10) und dem Durchbruch (40) an einander gegenüberliegenden Innenseiten des Durchbruchs (40) ausgebildet ist.

9. Kontaktsystem (1) nach einem der vorhergehenden Ansprüche 5 bis 8, **dadurch gekennzeichnet, dass**
der Durchbruch (7, 40) in seiner Längserstreckung (27) der Rechteckform länger ausgebildet ist als eine Längserstreckung (29) des Kontaktstifts (10) im Querschnitt.

10. Kontaktsystem (1) nach einem der vorhergehenden Ansprüche, **dadurch gekennzeichnet, dass**
das Material des Kontaktstiftes (10, 62, 64, 66) härter ausgebildet ist als das Material der Kontaktschiene (3, 4), so dass das Material der Kontaktschiene (3, 4) durch den Kontaktstift (10, 62, 64, 66) im Bereich des Durchbruchs (40) plastisch verformt werden kann und eine Kaltschweißverbindung erzeugt werden kann.

11. Kontaktsystem (1) nach einem der vorhergehenden Ansprüche, **dadurch gekennzeichnet, dass**
der Durchbruch (40) längsgestreckt und rechteckförmig ausgebildet ist und im Bereich von zwei einander gegenüberliegenden Seiten (52, 54) der Längserstreckung jeweils eine Rinne (34, 36) ausgebildet ist.

12. Elektrischer Energiespeicher mit wenigstens einem Kontaktsystem gemäß einem der vorhergehenden Ansprüche, wobei der Energiespeicher wenigstens einen Kondensator (68, 69, 70) oder Akkumulator umfasst, wobei wenigstens ein elektrischer Anschluss (71) des Energiespeichers mit einer Anschlussschiene (60) elektrisch verbunden ist und an die Anschlussschiene (60) wenigstens ein, bevorzugt wenigstens zwei Kontaktstifte (62, 64, 66) angeformt sind, wobei die Kontaktschiene (4) für jeden Kontaktstift (62, 64, 66) einen Durchbruch aufweist und die Kontaktstifte (62, 64, 66) jeweils in dem Durchbruch mit der Kontaktschiene (4) pressverbunden sind.

## Claims

1. Contact system (1) comprising at least one electrically conductive contact rail (3, 4) and at least one electrically conductive contact pin (10, 62, 64, 66), wherein the contact pin (10, 62, 64, 66) is configured to be pressed into an aperture (7, 40) of the contact rail (3, 4) orthogonally to a flat extension of the contact rail (3, 4) and to electrically contact the contact rail (3, 4) in the region of the aperture (7, 40), wherein the contact rail (3, 4) has, in the region of the aperture (7, 40), a section (8) angled with at least one transverse component towards to the flat extension of the contact rail (3, 4), wherein the angled section (8, 80) is configured to reduce or to prevent mechanical weakening of a press force of the contact rail (3, 4) on a longitudinal section (23) of the contact pin (10, 62, 64, 66) in the region of the aperture (7, 40), **characterized in that** the angled section (8) is formed at least by a portion of a groove (9) in the contact rail (3, 4) and wherein the groove (9) is configured in a U-shaped manner, wherein a U-limb of the groove (9) forms the angled section (8).

2. Contact system (1) according to Claim 1, **characterized in that** the contact rail is formed by a metal sheet and the groove is produced by impression or milling.

3. Contact system (1) according to either one of the preceding claims, **characterized in that** the aperture is formed in the region of a lug (5, 6, 75) formed on the contact rail (3, 4).

4. Contact system (1) according to any one of the preceding claims, **characterized in that** the angled section (8, 80) extends in parallel with an edge of the aperture.

5. Contact system (1) according to any one of the preceding claims, **characterized in that** the cross section of the contact pin (10, 62, 64, 66) and of the aperture (7, 40) are each of rectangular-shaped configuration, wherein the contact pin has recesses (13, 15) so that fork arms (12, 14, 16) are formed in the contact pin (10) in the region of an end section (23), which is configured for compression connection with the aperture (7, 40).

6. Contact system according to Claim 5, **characterized in that** the contact pin (10, 62, 64, 66) has at least three fork arms (12, 14, 16) on the end section (23).

7. Contact system (1) according to Claim 5 or 6, **characterized in that**, due to the fork-shaped configuration of the end section of the contact pin, for each fork arm (12, 14, 16), four corners of the contact pin (10) can press into the contact rail (3, 4) during pressing of the contact pin (10, 62, 64, 66) into the aperture (7, 40).

8. Contact system (1) according to any one of the preceding Claims 5 to 7, **characterized in that** an electrical contact is formed between the contact pin (10) and the aperture (40) at inner sides of the aperture (40) that lie opposite one another.

9. Contact system (1) according to any one of the preceding Claims 5 to 8, **characterized in that** the aperture (7, 40) is configured to be longer in its longitudinal extension (27) of the rectangular shape than a longitudinal extension (29) of the contact pin (10) in cross section.

10. Contact system (1) according to any one of the preceding claims, **characterized in that** the material of the contact pin (10, 62, 64, 66) is formed to be harder than the material of the contact rail (3, 4) so that the material of the contact rail (3, 4) can be plastically deformed by the contact pin (10, 62, 64, 66) in the region of the aperture (40) and a cold-welded connection can be produced.

11. Contact system (1) according to any one of the preceding claims, **characterized in that** the aperture (40) is configured in a longitudinally extended and rectangular-shaped manner and a groove (34, 36) is formed in each case in the region of two sides (52, 54) of the longitudinal extension that lie opposite one another.

12. Electrical energy store having at least one contact system according to any one of the preceding claims, wherein the energy store comprises at least one capacitor (68, 69, 70) or accumulator, wherein at least one electrical connection (71) of the energy store is electrically connected to a connection rail (60) and at least one, preferably at least two, contact pins (62, 64, 66) are formed on the connection rail (60), wherein the contact rail (4) has an aperture for each contact pin (62, 64, 66) and the contact pins (62, 64, 66) are each compression-connected in the aperture to the contact rail (4).

## Revendications

1. Système de contact (1) comprenant au moins un rail de contact (3, 4) électriquement conducteur et au moins une tige de contact (10, 62, 64, 66) électriquement conductrice, la tige de contact (10, 62, 64, 66) étant configurée pour être enfoncée perpendiculairement à une extension de surface du rail de contact (3, 4) dans une perforation (7, 40) ménagée dans le rail de contact (3, 4) et pour assurer le contact électrique avec le rail de contact (3, 4) au niveau de la perforation (7, 40),
le rail de contact (3, 4) présentant au niveau de la perforation (7, 40) une section (8) coudée suivant au moins une composante transversale par rapport à l'extension plane du rail de contact (3, 4), la section coudée (8, 80) étant configurée pour réduire ou empêcher l'affaiblissement mécanique de la force de poussée du rail de contact (3, 4) sur une section longitudinale (23) de la tige de contact (10, 62, 64, 66) au niveau de la perforation (7, 40),
**caractérisé en ce que**
la section coudée (8) est formée au moins par une partie d'une rainure (9) ménagée dans le rail de contact (3, 4) et
**en ce que** la rainure (9) a la forme d'un U, une branche du U de la rainure (9) formant la section coudée (8).

2. Système de contact (1) selon la revendication 1,
**caractérisé en ce que** le rail de contact est formé par une tôle métallique et la rainure est formée par gaufrage ou fraisage.

3. Système de contact (1) selon l'une des revendications précédentes, **caractérisé en ce que** la perforation est formée au niveau d'une patte (5, 6, 75) formée sur le rail de contact (3, 4).

4. Système de contact (1) selon l'une des revendications précédentes, **caractérisé en ce que** la section coudée (8, 80) s'étend parallèlement à une arête de la perforation.

5. Système de contact (1) selon l'une des revendications précédentes, **caractérisé en ce que** la section transversale de la tige de contact (10, 62, 64, 66) et de la perforation (7, 40) est de forme rectangulaire, la tige de contact présentant des découpes (13, 15) de telle sorte que des dents de fourche (12, 14, 16) soient formées sur la tige de contact (10) au niveau d'une section d'extrémité (23) configurée pour assurer une liaison par compression avec la perforation (7, 40).

6. Système de contact selon la revendication 5, **caractérisé en ce que** la tige de contact (10, 62, 64, 66) présente sur la section d'extrémité (23) au moins trois dents de fourche (12, 14, 16).

7. Système de contact (1) selon les revendications 5 ou 6, **caractérisé en ce que** la configuration en forme de fourche de la section d'extrémité de la tige de contact permet d'enfoncer quatre coins de la tige de contact (10) dans le rail de contact (3, 4) lors de l'enfoncement de la tige de contact (10, 62, 64, 66) dans la perforation (7, 40) pour chaque dent de fourche (12, 14, 16).

8. Système de contact (1) selon les revendications 5 à 7 qui précèdent, **caractérisé en ce qu'**un contact électrique entre la tige de contact (10) et la perforation (40) est formé sur des côtés intérieurs mutuellement opposés de la perforation (40).

9. Système de contact (1) selon les revendications 5 à 8 qui précèdent, **caractérisé en ce que** l'extension longitudinale (27) de la forme de rectangle de la perforation (7, 40) est plus longue que l'extension longitudinale (29) de la section transversale de la tige de contact (10).

10. Système de contact (1) selon l'une des revendications précédentes, **caractérisé en ce que** le matériau tige de contact (10, 62, 64, 66) est plus dur que le matériau du rail de contact (3, 4), de sorte que le matériau du rail de contact (3, 4) puisse être déformé plastiquement par la tige de contact (10, 62, 64, 66) au niveau de la perforation (40) et qu'une liaison par soudure froide puisse être obtenue.

11. Système de contact (1) selon l'une des revendications précédentes, **caractérisé en ce que** la perforation (40) a la forme d'un rectangle allongé et **en ce qu'**une rainure (34, 36) est formée au niveau de deux côtés mutuellement opposés (52, 54) de l'extension longitudinale.

12. Accumulateur d'énergie électrique présentant au moins un système de contact selon l'une des revendications précédentes, l'accumulateur d'énergie comportant au moins un condensateur (68, 69, 70) ou un accumulateur, au moins une borne (71) de raccordement électrique de l'accumulateur d'énergie étant relié électriquement avec un rail de raccordement (60) et au moins et de préférence au moins deux tiges de contact (62, 64, 66) sont formées sur le rail de raccordement (60), le rail de contact (4) présentant pour chaque tige de contact (62, 64, 66) une perforation et chacune des tiges de contact (62, 64, 66) étant reliée par compression au rail de contact (4) dans la perforation.
